# EUROPÄISCHE PATENTSCHRIFT

(11) **EP 0 399 230 B1**
(45) Veröffentlichungstag und Bekanntmachung des Hinweises auf die Patenterteilung: **27.12.1995**
(21) Anmeldenummer: 90107847.7
(22) Anmeldetag: 25.04.1990
(51) Int. Cl.: A47B 96/07

(54) **Aufhängebeschlag für Hängeschränke**
Suspension device for wall cabinets
Dispositif de suspension pour armoires murales

(30) Priorität: 28.04.1989 DE 3914087
(43) Veröffentlichungstag der Anmeldung: 28.11.1990
(73) Patentinhaber: ALNO - Möbelwerke GmbH & Co. KG, D-88629 Pfullendorf (DE)
(72) Erfinder: Eiermann, Erhard, D-88630 Pfullendorf (DE); Raichle, Manfred, D-88662 Überlingen (DE); Graf, Erhard, D-88662 Überlingen (DE)
(74) Vertreter: Vogl, Leo, Dipl.-Ing.

(56) Entgegenhaltungen:
- EP-A- 0 418 769
- DE-A- 2 349 356
- DE-A- 3 839 931

## Beschreibung

Die Erfindung betrifft eine Anordnung eines Aufhängebschlags in einem Hängeschrank nach dem Oberbegriff des Ansprüches 1.

Aus der DE-A1-29 42 946 ist eine derartige Anordnung bekannt, bei der die Seitenkanten des Beschlaggehäuses mit Bohrungen versehen sind, die zur Aufnahme von Befestigungsschrauben dienen. Das Beschlaggehäuse ist mittels dieser Befestigungsschrauben mit der Unterseite des Oberboden und der Innenseite der benachbarten Seitenwandung verbunden. Ein derartig ausgebildeter Aufhängebeschlag erfordert eine zeitaufwendige Montage und weist eine geringe Festigkeit der Halterung des Beschlaggehäuses auf.

Aufgabe der Erfindung ist die Schaffung der Anordnung eines Aufhängebeschlages, der einfach am Oberboden und der Seitenwandung eines Hängeschranks befestigbar ist, eine ausreichende Festigkeit in der Verbindung mit diesen Teilen aufweist und weitgehend vermeidet, daß zu große Belastungskräfte auf den Oberboden übertragen werden.

Die Lösung der Aufgabe gemäß der Erfindung ist dem kennzeichneten Teil des Anspruches 1 zu entnehmen.

Ein nach der Erfindung ausgebildeter Aufhängebeschlag weist den Vorteil auf, daß die Befestigung am Oberboden und an der Seitenwandung ohne zusätzliche Befestigungsmittel erfolgen kann. Die Zapfen können in einfacher Weise in die Bohrungen der Wandungsteile eingeschoben werden. Die Bohrungen für die Zapfen lassen sich maschinell im Durchlaufverfahren herstellen. Durch die Vielzahl der Bohrungen wird eine gute Kraftübertragung auf die Seitenwand und eine Entlastung des Oberboden erreicht.

Weitere vorteilhafte Ausbildungen der Erfindung sind in den Unteransprüchen angegeben.

Die Erfindung ist nachfolgend an Hand der Zeichnungen erläutert.
- Fig. 1: zeigt einen erfindungsgemäßen Aufhängebeschlag in perspektivischer Ansicht mit der Rückseite des Eckbereiches eines Schrankgehäuses.
- Fig. 2: die Anordnung der Bohrungen und der Nut für die Schrankrückwand.
- Fig. 3: eine Ausführungsform des Beschlaggehäuses mit herausgeprägten Zapfen.
- Fig. 4: die Anordnung von Sicherungsteilen in den Zapfenbohrungen.

Der erfindungsgemäße Aufhängebeschlag besteht aus einem Beschlaggehäuse 1, das dreieckförmig ausgebildet ist. Im Beschlaggehäuse 1 ist die Verstelleinrichtung 2 angeordnet, die zur Höhen- und Abstandsverstellung zur Wand dient. Die Bedienung der Verstelleinrichtung 2 erfolgt durch eine Öffnung 3 in der Rückwand 4.

Gemäß der Erfindung sind an den Seitenkanten 5 und 6 des Beschlaggehäuses 1 Zapfen 7 angeordnet, die in Bohrungen 8 der Unterseite des Oberboden 9 und der Innenseite der Seitenwandung 10 einschiebbar sind. Die Bohrungen 8 sind unmittelbar neben der Nut 11 für die Rückwand 4 im Oberboden 9 und der Seitenwandung 10 angebracht und tangieren teilweise die Nut.

Wie in Fig. 2 dargestellt, sind die Bohrungen 8 tiefer als die Nut 11. Zweckmäßigerweise weisen sie die doppelte Tiefe auf.

Fig. 3 zeigt eine Ausführung des Aufhängebeschlages, bei der die Zapfen 7 aus aus den Seitenkanten des Blechgehäuses herausgeprägten, halbkreisförmigen, umgebördelten Laschen bestehen. Die Zapfen 7 sind halbkreisförmig ausgebildet,wie in Fig. 4 perspektivisch dargestellt.

Fig. 4 zeigt außerdem, wie die Rückwand 4 in Pfeilrichtung in die Nut 11 der Seitenwandung 10 eingeschoben wird. Die Zapfen 7 liegen nach dem Einschieben in den Bohrungen 8 der Seitenwandung 10 mit ihrem halbkreisförmigen Rundungen an der Rückwand 4 an. Auf der flachen Seite der Zapfen 7 können dann halbkreisförmige Teile 12, vor der Kante der Rückwand 4, in die Bohrungen 8 eingeschoben werden, wie in Fig. 4 durch Pfeile angegeben. Durch die eingeschobenen Teile 12 erfolgt eine Festlegung der Zapfen 7 in den Bohrungen 8, so daß die Belastungskräfte weitgehend auf die Rückwand 4 übertragen werden.

Dies erfolgt in der Weise, daß die Zapfen 7, die in die Seitenwand 10 eingeschoben werden, in der halben Tiefe durch die Teile 12 von der halbkreisförmigen Ausbildung zur vollen Rundung bis zur vollen Tiefe der Bohrung ergänzt werden. Durch diese Ausbildung und das Anliegen der Rückwandkante am Teil 12, stützt sich der Beschlag bei Belastung gegen die Rückwandkante ab und bildet so einen kraftschlüssigen Einbau.

Wie in Fig. 4a gezeigt, kann der Zapfen 7 mit dem Teil 12 auch einstükkig hergestellt werden.

Zweckmäßigerweise werden außerdem die Bohrungen 8 in der Seitenwandung 10 so angeordnet, daß das Beschlaggehäuse 1 im Abstand zum Oberboden 9 gehalten wird.

## Patentansprüche

1. Anordnung eines Aufhängebeschlag in einem Hängeschrank, mit einem an der Rückseite der Schrankrückwand (4) angebrachten Beschlaggehäuse (1) mit darin angeordneter Verstelleinrichtung (2), wobei das Beschlaggehäuse mit je einer Seitenkante (5,6) an der Unterseite des Oberbodens (9) und der Innenseite der benachbarten Schrankseitenwand (10) anliegt und mittels Befestigungsmitteln, die in Bohrungen einschiebbar sind, mit diesen Seiten verbunden ist,
dadurch gekennzeichnet, daß als Befestigungsmittel an den Seitenkanten (5,6) des Beschlaggehäuses (1) halbkreisförmig ausbildete Zapfen (7) angeordnet sind, die in Bohrungen (8) der Unterseite des Oberbodens (9) und der Schrankseitenwand (10) einsteckbar sind.

2. Anordnung nach Anspruch 1, dadurch gekennzeichnet, daß die halbkreisförmigen Zapfen (7) aus aus den Seitenkanten (5;6) des Beschlaggehäuses (1) herausgeprägten laschen bestehen.

3. Anordnung nach Anspruch 1 oder 2, dadurch gekennzeichnet, daß die Bohrungen (8) für die Aufnahme der Zapfen (7) im Bereich der Nut (11) für die Aufnahme der Rückwand (4) angeordnet sind und die Nut (11) tangieren.

4. Anordnung nach Anspruch 1 oder den folgenden, dadurch gekennzeichnet, daß die Bohrungen (8) zur Aufnahme der Zapfen (7) eine größere Tiefe als die Nut (11) zur Aufnahme der Rückwand (4) aufweisen.

5. Anordnung nach Anspruch 1, oder den folgenden, dadurch gekennzeichnet, daß in die Bohrungen (8) für die Aufnahme der Zapfen (7) ein halbkreisförmiges Teil (12) zur Festlegung der Zapfen (7) eingeschoben ist, an dem die Rückwand (4) im in die Nut (11) eingeschobenen Zustand anliegt.

6. Anordnung nach Anspruch 5, dadurch gekennzeichnet, daß das Teil (12) mit dem Zapfen (7) einstückig ausgebildet ist.

7. Anordnung nach Anspruch 1 oder den folgenden, dadurch gekennzeichnet, daß die Seitenkante (5) des Beschlaggehäuses (1) einen Abstand zur Unterseite des Oberboden (9) aufweist

8. Anordnung nach Anspruch 1 oder den folgenden, dadurch gekennzeichnet, daß das Beschlaggehäuse (1) dreieckförmig ausgebildet ist.

## Claims

1. Arrangement of a hanging device in a fitted wardrobe, comprising a device housing (1) mounted an the back of the wardrobe back wall (4) with an adjustment device (2) disposed therein, the device housing abutting with one edge (5, 6) in each case the under-side of the wardrobe top (9) and the inner face of the adjacent wardrobe side wall (10) respectively and being connected to these sides by means of fixings insertable in bores, characterised in that as fixings, semi-circular lugs (7) are disposed on the edges (5, 6) of the device housing (1) and are insertable in bores (8) in the under-side of the wardrobe top (9) and of the wardrobe side wall (10).

2. Arrangement according to claim 1, characterised in that the semi-circular lugs (7) consist of tabs punched out of the edges (5; 6) of the device housing (1).

3. Arrangement according to claim 1 or 2, characterised in that the bores (8) for receiving the lugs (7) are formed in the region of the groove (11) for receiving the back wall (4) and touch the groove (11).

4. Arrangement according to claim 1 or one of the subsequent claims, characterised in that the bores (8) for receiving the lugs (7) have a greater depth than the groove (11) for receiving the back wall (4).

5. Arrangement according to claim 1 or one of the subsequent claims, characterised in that a semi-circular part (12) for gripping the lugs (7) is inserted into the bores (8) for receiving the lugs (7), and is abutted by the back wall (4) in its position of being inserted into the groove (11).

6. Arrangement according to claim 5, characterised in that the part (12) is formed integrally with the lug (7).

7. Arrangement according to claim 1 or one of the subsequent claims, characterized in that the edge (5) of the device housing (1) has clearance with respect to the under-side of the wardrobe top (9).

8. Arrangement according to claim 1 or one of the subsequent claims, characterised in that the device housing (1) is triangular.

## Revendications

1. Agencement d'une ferrure de suspension dans une armoire suspendue, comprenant un boîtier (1) de ferrure fixé à la face arrière de la paroi arrière (4) d'une armoire, dans lequel est disposé un dispositif de réglage (2), le boîtier de ferrure étant en appui contre la face arrière du fond supérieur (9) et contre le côté intérieur de la paroi latérale adjacente (10) de l'armoire dans chaque cas par un bord latéral (5, 6), et étant relié étant à ces côtés à l'aide de moyens de fixation qui peuvent être enfoncés dans des perçages,
caractérisé en ce que, en tant que moyens de fixation, des tourillons (7) de forme semi-circulaire sont agencés le long des bords latéraux (5, 6) du boîtier (1) de la ferrure, et peuvent être encastrés dans des perçages (8) du côté inférieur du fond supérieur (9) et de la paroi latérale (10) de l'armoire.

2. Agencement selon la revendication 1, caractérisé en ce que les tourillons semi-circulaires (7) sont constitués par des pattes formées par emboutissage, prises dans la matière des bords latéraux (5, 6) du boîtier (1) de la ferrure.

3. Agencement selon la revendication 1 ou 2, caractérisé en ce que les perçages (8) destinés à recevoir les tourillons (7) sont disposés dans la région de la rainure (11) destinée à recevoir la paroi arrière (4) et sont tangents à la rainure (11).

4. Agencement selon la revendication 1 ou les revendications suivantes, caractérisé en ce que les perçages (8) destinés à recevoir les tourillons (7) ont une plus grande profondeur que la rainure (11) destinée à recevoir la paroi arrière (4).

5. Agencement selon la revendication 1 ou les suivantes, caractérisé en ce que, dans les perçages (8) destinés à recevoir les tourillons (7), est emmanchée une partie semi-circulaire (12) destinée au blocage des tourillons (7), contre laquelle la paroi arrière (4) est on appui dans l'état encastré dans la rainure (11).

6. Agencement selon la revendication 5, caractérisé en ce que la partie (12) est d'une seule pièce avec le tourillon (7).

7. Agencement selon la revendication 1 ou las suivantes, caractérisé en ce que le bord latéral (5) du boitier (1) de la ferrure se trouve à distance du côté inférieur du fond supérieur (9).

8. Agencement selon la revendication 1 ou les suivantes, caractérisé en ce que le boitier (1) de la ferrure est de forme triangulaire.
